# EUROPÄISCHE PATENTSCHRIFT

(11) **EP 0 187 255 B1**
(45) Veröffentlichungstag und Bekanntmachung des Hinweises auf die Patenterteilung: **24.08.1988**
(21) Anmeldenummer: 85115231.4
(22) Anmeldetag: 30.11.1985
(51) Int. Cl.: H01R 13/436, H01R 13/502

(54) **Steckerleiste**
Plug-in connector
Connecteur à fiches

(30) Priorität: 21.12.1984 DE 3446954
(43) Veröffentlichungstag der Anmeldung: 16.07.1986
(73) Patentinhaber: PREH, Elektrofeinmechanische Werke Jakob Preh Nachf. GmbH & Co., 97607 Bad Neustadt (DE)
(72) Erfinder: Reuss, Oswald, D-8741 Unterelsbach (DE)

(56) Entgegenhaltungen:
- EP-A- 0 037 013
- EP-A- 0 111 692
- DE-A- 1 490 668
- FR-A- 1 497 532
- FR-A- 2 387 532

## Beschreibung

Die Erfindung betrifft eine Steckerleiste mit einer ersten und einer zweiten Gehäusehalbschale aus Kunststoff, zwischen denen ein aus Isolierstoff bestehender Kontaktelemententräger festgehalten ist, in dessen in zwei Reihen versetzt zueinander angeordneten Kammern mit den Leitern eines mehradrigen Kabels verbundene Kontaktelemente eingesetzt sind.

Derartige Steckerleisten sind bekannt. Bei solchen bekannten Steckerleisten besteht der Kontaktelemententräger aus einem einstückigen Bauteil, das ein zusätzliches Bauteil zu den beiden Gehäusehalbschalen ist, die oft durch ein Scharnier miteinander verbunden sind.

Bei der bekannten Steckerleiste sind die von Kontaktmessern gebildeten Kontaktelemente in ihrer Längsrichtung in die Kammern des Kontaktelemententrägers einzuschieben. Dies ist umständlich.

Aufgabe der Erfindung ist es, den Aufbau einer Steckerleiste der eingangs genannten Art zu vereinfachen.

Erfindungsgemäss ist obige Aufgabe dadurch gelöst, dass der Kontaktelemententräger aus einem ersten und einem zweiten Trägerteil besteht, wobei der erste Trägerteil an der ersten Gehäusehalbschale und der zweite Trägerteil an der zweiten Gehäusehalbschale einstückig angeformt ist, dass die Trennfläche zwischen den beiden Trägerteilen so verläuft, dass sich alle Kammern der beiden Reihen im ersten Trägerteil befinden, und dass an jeder Kammer beider Reihen eine Einstecköffnung zum Einführen des Kontaktelementes von der Trennfläche aus offenbleibt, wobei alle Einstecköffnungen durch den zweiten Trägerteil als Deckel verschliessbar sind.

Dabei lassen sich alle Kontaktelemente von der Trennfläche her in den ersten Trägerteil einsetzen. Vorzugsweise sind sie dabei bereits mit den Leitern verbunden. Nach dem Aufsetzen des zweiten Trägerteils mit der zweiten Gehäusehalbschale sind die Kammern abgeschlossen. Das Gehäuse und der Kontaktelemententräger besteht aus nur zwei Bauteilen, die in Ausgestaltung der Erfindung scharnierartig miteinander verbunden sind.

Vorteilhafte Ausgestaltungen der Erfindung ergeben sich aus der folgenden Beschreibung eines Ausführungsbeispiels. In der Zeichnung zeigen:
Figur 1 eine Aufsicht der Steckerleiste mit aufgeklappten Gehäusehalbschalen,
Figur 2 eine Ansicht der Steckerleiste längs der Linie 11-11 nach Figur 1 mit zusammengeklappten Gehäusehalbschalen und
Figur 3 einen Schnitt längs der Linie 111-111 nach Figur 2.

Die Steckerleiste weist eine erste Gehäusehalbschale 1 und eine zweite Gehäusehalbschale 2 auf. Beide Gehäusehalbschalen 1 und 2 sind mittels eines Scharniers 3 verbunden. An die erste Gehäusehalbschale 1 ist ein erstes Trägerteil 4 angeformt. An die zweite Gehäusehalbschale 2 ist ein zweites Trägerteil 5 angeformt.

Die Trennfläche 6 zwischen den beiden Trägerteilen 4 und 5 verläuft zickzackförmig mit Vertiefungen 7 und Erhebungen 8 am ersten Trägerteil 4.

An den Vertiefungen 7 ist eine erste Reihe von schlitzförmigen Kammern 9 ausgebildet. An den Erhebungen 8 ist eine zweite Reihe von schlitzförmigen Kammern 10 vorgesehen. Am Boden der Kammern 9, 10 sind Ausnehmungen 11 ausgebildet. In die Kammern 9, 10 sind Kontaktmesser 12 eingesetzt, welche mit Seitennasen 13 in die Ausnehmungen 11 greifen.

Die Trennfläche 6 ist am zweiten Trägerteil 5 mit zu den Vertiefungen 7 und den Erhebungen 8 spiegelbildlichen Erhebungen 14 und Vertiefungen 15 versehen. An den Erhebungen 14 und den Vertiefungen 15 sind Ausnehmungen 16 ausgebildet, die der Aufnahme von weiteren Seitennasen 17 der Kontaktmesser 12 dienen.

Die Kontaktmesser 12 sind mit Leitern 18 eines mehradrigen Kabels 19 verbunden, dass durch eine Hülse 20 aus der Steckerleiste geführt ist.

Zur Montage der Steckerleiste werden die mit den Leitern 18 verbundenen Kontaktmesser 12 in die Kammern 9, 10 bei aufgeklappten Gehäusehalbschalen 1,2 von der Seite her eingelegt. In Längsrichtung sind die Kontaktmesser 12 durch das Eingreifen ihrer Seitennasen 13 in die Ausnehmungen 11 gehalten. Anschliessend werden die Gehäusehalbschalen 1 und 2 zugeklappt. Die Trägerteile 4 und 5 liegen dabei dicht aneinander an. Die weiteren Seitennasen 17 greifen in die Ausnehmungen 16 des zweiten Trägerteils 5. Besonders günstig wirkt sich aus, dass alle Kontaktmesser 12 von der Seite her in das gleiche Trägerteil 4 eingelegt werden können und dort in den Kammern 9 Halt finden, bis das zweite Trägerteil 5 auf das erste Trägerteil 4 geklappt ist und die Kammer dabei deckelartig schliesst und dadurch die Kontaktmesserlage sichert. Es ist auch möglich, in dem zweiten Trägerteil 5 nicht nur die Ausnehmungen 16 vorzusehen, sondern an ihm einen grösseren Teil der Kammerwandung auszubilden.

### Bezugszeichenliste

1 erste Gehäusehalbschale
2 zweite Gehäusehalbschale
3 Scharnier
4 erstes Trägerteil
5 zweites Trägerteil
6 Trennfläche
7 Vertiefungen
8 Erhebungen
9 Kammer
10 Kammer
11 Ausnehmungen
12 Kontaktmesser
13 Seitennasen
14 Erhebungen
15 Vertiefungen
16 Ausnehmungen
17 Seitennasen
18 Leiter
19 Kabel
20 Hülse

## Patentansprüche

1. Steckerleiste mit einer ersten (1) und einer zweiten Gehäusehalbschale (1, 2) aus Kunststoff, zwischen denen ein aus Isolierstoff bestehender Kontaktelemententräger (4, 5) festgehalten ist, in dessen in zwei Reihen versetzt zueinander angeordneten Kammern (9, 10) mit den Leitern (18) eines mehradrigen Kabels (19) verbundene Kontaktelemente (12) eingesetzt sind, dadurch gekennzeichnet, dass der Kontaktelemententräger aus einem ersten (4) und einem zweiten (5) Trägerteil (4, 5) besteht, wobei der erste Trägerteil (4) an der ersten Gehäusehalbschale (1) und der zweite Trägerteil (5) an der zweiten Gehäusehalbschale (2) einstückig angeformt ist, dass die Trennfläche (6) zwischen den beiden Trägerteilen (4, 5) so verläuft, dass sich alle Kammern (9, 10) der beiden Reihen im ersten Trägerteil (4) befinden und dass an jeder Kammer (9, 10) beider Reihen eine Einstecköffnung zum Einführen des Kontaktelementes (12) von der Trennfläche (6) aus offenbleibt, wobei alle Einstecköffnungen durch den zweiten Trägerteil (5) als Deckel verschliessbar sind.

2. Steckerleiste nach Anspruch 1, dadurch gekennzeichnet, dass die beiden Gehäusehalbschalen (1, 2) scharnierartig miteinander verbunden sind.

3. Steckerleiste nach Anspruch 1 oder 2, dadurch gekennzeichnet, dass die Trennfläche (6) mit Vertiefungen (7) und Erhebungen (8) zickzackförmig verläuft, wobei die Kammern (9) einer Reihe in den Vertiefungen (7) und die Kammern (10) der anderen Reihe in den Erhebungen (8) ausgebildet sind.

4. Steckerleiste mach Anspruch 3, dadurch gekennzeichnet, dass das zweite Trägerteil (5) mit zu den Vertiefungen (7) und Erhebungen (8) des ersten Trägerteils (4) spiegelbildlichen Erhebungen (14) und Vertiefungen (15) versehen ist.

5. Steckerleiste nach einem der vorhergehenden Ansprüche, dadurch gekennzeichnet, dass die Kammern (9, 10) Ausnehmungen (11) zur Aufnahme von Seitennasen (13) der Kontaktelemente (12) aufweisen.

6. Steckerleiste nach einem der vorhergehenden Ansprüche, dadurch gekennzeichnet, dass an dem zweiten Trägerteil (5) Ausnehmungen (16) zur Aufnahme von Seitennasen (17) der Kontaktelemente (12) ausgebildet sind.

## Claims

1. Plug-in connector having a first (1) and a second (2) housing half-shell (1, 2) of plastics, between which there is secured a contact element carrier (4, 5) consisting of insultating material, into the chambers (9, 10) of which, arranged in two rows and offset with respect to each other, contact elements (12) are inserted, connected to the conductors (18) of a multiconductor cable (19), characterised in that the concact element carrier comprises a first (4) and a second (5) carrier part (4, 5) wherein the first carrier part (4) is formed in one piece on the first housing half-shell (1) and the second carrier part (5) on the second housing half-shell (2) in that the joint face (6) between the two carrier parts (4, 5) extends so that all the chambers (9, 10) of both rows are in the first carrier part (4) and in that on each chamber (9, 10) of both rows an insertion aperture remains open for insertion of the contact element (12) from the joint face (6), and all the insertion apertures can be closed by the second carrier part (5) as a cover.

2. Plug-in connector according to claim 1, characterised in that the two housing half-shells (1, 2) are connected to each other in hinged manner.

3. Plug-in connector according to claim 1 or 2, characterised in that the joint face (6) with depressions (7) and bulges (8) extends in a zig-zag and the chambers (9) of one row are formed in the depressions (7) and the chambers (10) of the other row are formed in the bulges (8).

4. Plug-in connector according to claim 3, characterised in that the second carrier part (5) is provided with bulges (14) and depressions (15) which are in mirror-image with the depressions (7) and bulges (8) of the first carrier part (4).

5. Plug-in connector according to one of the preceding claims, characterised in thatthe chambers (9, 10) have recesses (11) for receiving side lugs (13) of the contact elements (12).

6. Pulg-in connector according to one of the preceding claims, characterised in that on the second carrier part (5) recesses (16) are formed to receive side lugs (17) of the contact elements (12).

## Revendications

1. Barrette de contact comportant une première (1) et une deuxième (2) demi-coque (1, 2) formant corps, en matière plastique, entre lesquelles est fixé un support (4, 5) en matière isolante pour des éléments de contact dans les longements (9, 10) desquelles demi-coques et disposés en deux rangées décalées l'une par rapport à l'autre, sont mis en place des éléments de contact (12) reliés aux conducteurs (18) d'un câble (19) multifilaire, barrette caractérisée en ce que le support d'éléments de contact est constitué par une première (4) et une deuxième (5) pièce de support (4, 5), la première pièce de support (4) étant formée sur la première demi-coque (1) formant corps, et la deuxième pièce de support (5) étant formée sur la deuxième demi-coque (2) formant corps, en constituant chacune une seule pièce avec ces dernières, en ce que la surface (6) de séparation entre les deux pièces de support (4, 5) se développe de façon telle que tous les logements (9, 10) des deux rangées se trouvent dans la première pièce de support (4) et en ce que, sur chaque logement (9, 10) des deux rangées, une ouverture d'enfilage destinée à l'introduction de l'élément de contact (12) reste ouverte, à partir de la surface (6) de séparation, toutes les ouvertures d'enfilage pouvant être fermées au moyen de la deuxième pièce de support (5) servant de couvercle.

2. Barrette de contact selon la revendication 1, caractérisée en ce que les deux demi-coques (1, 2) formant corps sont reliées entre elle à la façon d'une charnière.

3. Barrette de contact selon la revendication 1 ou 2, caractérisée en ce que la surface (6) de séparation a une forme en zig-zag comportant des parties creuses (7) et des parties en relief (8), les logements (9) d'une rangée étant conformés dans les parties creuses (7) et les logements (10) de l'autre rangée l'étant dans les parties en relief (8).

4. Barrette de contact selon la revendication 3, caractérisé en ce que la deuxième pièce de contact (5) est munie de parties en relief (14) et de parties en creux (15) symétriques des parties en creux (7) et des parties en relief (8) de la première pièce de support (4).

5. Barrette de contact selon l'une des revendications précédentes, caractérisée en ce que les logements (9, 10) présentent des cavités (11) destinées à recevoir des dents (13) latérales des éléments de contact (12).

6. Barrette de contact selon l'une des revendications précédentes, caractérisée en ce que, sur la deuxième pièce de support (5) sontformées des cavités (16) destinées à recevoir des dents (17) latérales des éléments de contact (12).
